# EUROPÄISCHE PATENTSCHRIFT

(11) **EP 2 411 613 B1**
(45) Veröffentlichungstag und Bekanntmachung des Hinweises auf die Patenterteilung: **14.06.2017**
(21) Anmeldenummer: 10708118.4
(22) Anmeldetag: 03.03.2010
(51) Int. Cl.: E05F 15/632

(54) **STEUERUNGSSYSTEM FÜR EINE TRENNWANDANLAGE**
CONTROL SYSTEM FOR A PARTITION WALL INSTALLATION
SYSTEME DE COMMANDE POUR INSTALLATION CLOISON DE SEPARATION

(30) Priorität: 24.03.2009 DE 102009014130
(43) Veröffentlichungstag der Anmeldung: 01.02.2012
(73) Patentinhaber: dormakaba Deutschland GmbH, 58256 Ennepetal (DE)
(72) Erfinder: HOOPMANN, Harald, 26655 Westerstede-Ocholt (DE); ROGGE, Stefan, 26655 Westerstede (DE)
(74) Vertreter: Balder IP Law, S.L.
(86) Internationale Anmeldenummer: PCT/EP2010/001295
(87) Internationale Veröffentlichungsnummer: WO 2010/108585

(56) Entgegenhaltungen:
- EP-A1- 1 657 393
- WO-A1-97/42388
- WO-A1-98/04801
- US-A1- 2002 183 008

## Beschreibung

Die Erfindung betrifft ein Steuerungssystem für eine Trennwandanlage gemäß des Oberbegriffs von Anspruch 1, die über einzelne verfahrbare Trennwandelemente verfügt, die jeweils eine untergeordnete Steuerungseinheit aufweisen und zu einer geschlossenen Trennwand anordbar sind, wobei jedes Trennwandelement in einer Führungsschiene verfahrbar ist und hierzu über einen Antriebsmotor zum Verfahren des Trennwandelements verfügt.
Aus der Druckschrift EP 1 085 159 B1 ist bekannt, dass Steuerungssysteme zum automatischen Verfahren von Trennwandelementen genutzt werden. Eine zentrale Steuerungseinheit steht dabei in Kommunikation mit untergeordneten Steuerungseinheiten. Dabei werden während des Betriebes der Trennwandanlage Daten, insbesondere Positionsdaten, zwischen den untergeordneten Steuerungseinheiten und der zentralen Steuerungseinheit übermittelt. Allerdings hat es sich hierbei als nachteilig herausgestellt, dass bei einem energetischen Ausfall des Steuerungssystems oder der untergeordneten Steuerungseinheiten, ein Datenaustausch zwischen den untergeordneten Steuerungseinheiten und der zentralen Steuerungseinheit unterbrochen wird, was zu undefinierten Zuständen der Trennwandanlage führen kann, insbesondere wenn die einzelnen Trennwandelemente manuell während eines energetischen Ausfalls, wie zum Beispiel im Falle eines Stromausfalls, verschoben werden.
Aus EP 1657393A1 ist ferner ein Steuerungssystem zum automatischen Verfahren von Trennwandelementen bekannt, bei dem eine relative Positionserkennung implementiert ist.

Es ist somit Aufgabe der vorliegenden Erfindung, ein Steuerungssystem für eine Trennwandanlage der genannten Art weiterzubilden, wodurch ein einfacher Aufbau und eine hohe Funktionssicherheit ermöglicht wird.
Zur Lösung dieser Aufgabe wird ein Steuerungssystem für eine Trennwandanlage mit den Merkmalen des Anspruches 1, insbesondere des kennzeichnenden Teils, vorgeschlagen. In den abhängigen Ansprüchen sind bevorzugte Weiterbildungen der Erfindung aufgeführt. Erfindungsgemäß ist vorgesehen, dass die untergeordneten Steuerungseinheiten mit einer Positionsdatenerfassungseinheit ausgestattet sind, die unabhängig von einem Betriebszustand, insbesondere bei einer energetischen Unterbrechung des Steuerungssystems, die Position der Trennwandelemente erfassen. Besonders vorteilhaft ist, dass die energetische Versorgung der Antriebsmotoren und/oder der untergeordneten Steuerungseinheiten über zumindest eine Versorgungsschiene erfolgt, wobei die Versorgungsschiene im Bereich der Führungsschiene angeordnet ist. Dabei kann die Versorgungsschiene separat an der Führungsschiene angeordnet sein, was einen Austausch im Falle eines Defekts vereinfacht. Zudem ist es vorstellbar, dass die Versorgungsschiene mehrere nutzbare Spannungen führt, so dass gleichzeitig Gleich- und/oder Wechselspannungen zur Verfügung gestellt werden können. Auch die Verwendung einer Drehstrom-Versorgungs-schiene, insbesondere über eine Dreileiter- oder Vierleiterschiene, ist denkbar, wodurch eine Nutzung von Drehstromverbrauchern ermöglicht werden kann. Die Führungsschiene und/oder die Versorgungsschiene können dabei aus mehreren Einzelschienen bestehen, die durch eine Schraub- und/oder Steckverbindung miteinander verbunden werden. Dadurch wird ein

Transport der Führungsschienen und/oder der Versorgungsschienen zu dem bestimmungsmäßigen Montageort erleichtert und ein einfacher Zusammenbau gesichert. Zudem ist es denkbar, dass die Versorgungsschiene an der Führungsschiene über eine Steck- und/oder Schraubverbindung und/oder Kleb- und/oder Schweißverbindung kraftschlüssig angebracht wird. Ebenfalls ist es denkbar, dass die Versorgungsschiene in der Führungsschiene integriert ist. Das An- oder Einbringen von zusätzlichen Leitungen zur energetischen Versorgung der Ver-braucher in oder an den Trennwandelementen ist daher nicht nötig, wodurch die Gesamtkonstruktion vereinfacht wird. Dennoch ist es vorstellbar, dass ein zusätzlicher Kabelkanal an oder in den Führungsschienen vorgesehen wird, in dem Signal- und/oder Energieleitungen zu den einzelnen Trennwandelementen gelegt werden können. Hierdurch wird ein Anbringen von zusätzlichen elektrischen Verbrauchern mit Leistungsaufnahmen oberhalb der maximalen Gesamtleistungsabgabe der Versorgungsschiene ermöglicht.

Ebenfalls kann es vorgesehen sein, dass ein bidirektionaler Datenaustausch zwischen einer zentralen Steuerungseinheit und dem untergeordneten Steuerungseinheiten der Trennwandelemente erfolgt. Damit kann eine Abfrage der untergeordneten Steuerungseinheiten von der zentralen Steuerungseinheit ermöglicht werden. Im Gegensatz zu einer unidirektionalen Verbindung, können damit Parameter bzw. Betriebszustände von den untergeordneten Steuerungseinheiten zu der zentralen Steuerungseinheit übermittelt werden. Auch ist ein Pull-Verfahren vorstellbar, bei dem die untergeordneten Steuerungseinheiten selbstständig nach relevanten Daten bei der zentralen Steuerungseinheit anfragen. Erfassbare Funktionsstörungen der untergeordneten Steuerungseinheiten können ebenfalls direkt an die zentrale Steuerungseinheit übermittelt werden, so dass die zentrale Steuerungseinheit zu jeder Zeit den Gesamtzustand der einzelnen Einheiten der Trennwandanlage kennt und somit zuverlässig steuern kann.

Optional ist es denkbar, dass der Datenaustausch zwischen den untergeordneten Steuerungseinheiten und der zentralen Steuerungseinheit über einen Datenkanal erfolgt, der als Datenleitung und/oder über modulierte Daten auf der Versorgungsschiene und/oder eine Funkverbindung ausgestaltet ist. Die Übermittlung der Daten über eine Datenleitung kann zu einer höheren Störsicherheit durch die Benutzung von abgeschirmten Leitungen erreicht werden. Um einen einfachen Gesamtaufbau der Trennwandanlage zu erreichen, können modulierte Daten auf der Versorgungsschiene genutzt werden, die auch einen bidirektionalen Datenaustausch gestatten. Auch kann ein bidirektionaler Datenaustausch über Funkverbindungen insbesondere über Bluetooth / GSM / Wireless LAN / IrDA / NFC / UMTS / ZigBee / WiMAX / ULP oder Ultraschall erfolgen. Dabei ist ebenfalls eine Benutzung aller Übertragungsarten in Kombination denkbar.

Es ist bei der Erfindung vorteilhaft, dass die Positionsdatenerfassungseinheiten und/oder die untergeordneten Steuerungseinheiten über zumindest einen Energiespeicher, insbesondere wiederaufladbare Energiespeicher, insbesondere über einen Pb-, NiCd-, NiH2-, NiMH-, Li-Ion-, LiPo-, LiFe-, Li-Mn-, LiFePO₄-, LiTi-, RAM-, PTMA-, Ni-Fe-, Na/NiCl-, SCiB-, Silber-Zink-, Vanadium-Redox- oder Zink-Brom-Akku verfügen. Auch der Einsatz eines Kondensators insbesondere eines Doppelschicht-Kondensators ist vorstellbar. Der besondere Vorteil dieser Energiespeicher ist, dass die Positionsdatenerfassungseinheiten auch bei einer Unterbrechung der energetischen Zufuhr über die Versorgungsschienen und/oder Versorgungsleitungen eine einwandfreie Funktion der Positionsdaten durch die Positionsdatenerfassungseinheiten gegeben ist, da evtl. transient gespeicherte Daten in der zentralen Steuerungseinheit und/oder den untergeordneten Steuerungseinheiten nicht gelöscht werden. Zudem ist eine Initialisierung der Positionsdatenerfassungseinheiten nach einem Wiedereinsetzen der energetischen Versorgung über die Versorgungsschiene und/oder Versorgungsleitung nicht erforderlich. Es sollte eine schlupffreie mechanische Verbindung zwischen dem Antriebsmotor bzw. dem Trennwandelement und der Führungsschiene vorhanden sein, es sei denn die Positionsdatenerfassungseinheiten erfasst direkt, d. h. ohne weitere mechanische Mittel, eine relative Positionsänderung des Trennwandelements zur Führungsschiene.
Auch ist es denkbar, dass die Trennwandelemente entlang der Führungsschienen zusätzlich manuell verfahrbar sind. Dadurch wird gewährleistet, dass bei einem Ausfall der Antriebsmotoren, zum Beispiel durch einen energetischen Ausfall, die einzelnen Trennwandelemente dennoch zu einer geschlossenen Trennwand manuell anordbar sind. Auch bei einem Ausfall des Steuerungssystems ist es somit dem Benutzer der Trennwandanlage möglich, die einzelnen Trennwandelemente manuell zu einer geschlossenen Trennwand anzuordnen.
Ebenfalls kann vorgesehen sein, dass die Positionsdatenerfassungseinheiten und/oder die untergeordneten Steuerungseinheiten über Sensoren, insbesondere Positionssensoren, verfügen. Diese Positionssensoren können Positionsdaten an die untergeordneten Steuerungseinheiten übertragen, die wiederum diese Daten an die zentrale Steuerungseinheit zwecks Überwachung der gesamten Trennwandanlage übermitteln. Dabei ist es vorstellbar, dass die Positionsdaten zunächst zeitlich zusammenhängend in den einzelnen untergeordneten Steuerungseinheiten gespeichert werden, um sie dann bei Bedarf und Notwendigkeit an die zentrale Steuerungseinheit weiterzuleiten. Dadurch kann ein redundanter Datenaustausch zwischen den untergeordneten Steuerungseinheiten und der zentralen Steuerungseinheit wirksam verhindert werden. Zudem ist es denkbar, dass die untergeordneten Steuerungseinheiten über Anschlags- und/ oder Näherungssensoren verfügen, die eine Kollision zwischen den einzelnen Trennwandelementen verhindern können. Ebenfalls ist es denkbar, dass die Daten der Anschlags- und/oder Näherungssensoren von den untergeordneten Steuerungseinheiten selbständig verarbeitet werden, um so die Antriebsmotoren direkt zu steuern. Dadurch kann eine Kollision zwischen den Trennwandelementen bei einem Ausfall der zentralen Steuerungseinheit verhindert werden. Weiterhin ist es denkbar, dass Druck-, Licht-, Lage-, Schwingungs- und/oder Feuchtigkeitssensoren zusätzlich an den untergeordneten Steuerungseinheiten angebracht werden. Dadurch kann es den einzelnen Trennwandelementen ermöglicht werden, auf äußere Einflüsse, wie zum Beispiel Stöße, eine direkte Sonneneinstrahlung und/oder einen Wasserkontakt zu erfassen, um somit gezielte Gegenmaßnahmen, wie zum Beispiel ein automatisches Verfahren der Trennwandelemente, einzuleiten. Erfindungsgemäß verfügt die Führungsschiene über einen Positionskode, wobei eine absolute Positionsbestimmung der einzelnen Trennwandelemente ermöglichbar ist. Dabei ist es vorstellbar, dass der Positionskode durch eine elektrische Widerstandsbahn realisiert wird, die an der Führungsschiene angebracht wird. Ein an den untergeordneten Steuerungseinheiten anbringbarer Schleifkontakt misst dabei den aktuellen Widerstandwert, der sich dabei je nach Fahrtrichtung der Trennwandelemente erhöht bzw. verringert.

Auch kann ein Schlupf zwischen der mechanischen Verbindung von dem Antriebsmotor bzw. dem Trennwandelement zur Führungsschiene vorhanden sein, da eben die jeweilige Position des Trennwandelementes absolut erfasst wird. Ebenso ist es vorstellbar, dass sich auslesbare Kodes, insbesondere optische Kodes in Form von Barcodes an der Führungsschiene befinden. Diese können über einen an den untergeordneten Steuerungseinheiten anbringbaren optischen Messsensor ausgelesen werden. Auch hierdurch wird wirkungsvoll die absolute Positionsbestimmung der einzelnen Trennwandelemente ermöglicht. Die Benutzung anderer Positionskode-Verfahren in Kombination mit Widerstandsbahnen und/oder Barcodes ist dabei denkbar. Erfindungsgemäß erfolgt auch eine relative Positionserkennung durch einen an der untergeordneten Steuereinheit angebrachten Schrittzähler zum Beispiel an einem Antriebsrad eines in der Führungsschiene eingebrachten Laufwagens, der bei einem Verfahren eines Trennwandelementes Impulse oder Signale an die untergeordnete Einheit weiterleitet.
Ebenfalls ist es denkbar, dass die untergeordneten Steuerungseinheiten über zumindest einen eindeutigen Identifikationskode verfügen, welcher die Trennwandelemente eindeutig steuerungsmäßig charakterisiert. Dadurch wird es ermöglicht, dass die zentrale Steuerungseinheit die einzelnen untergeordneten Steuerungseinheiten unabhängig voneinander ansprechen bzw. steuern kann. Dadurch können die einzelnen Trennwandelemente innerhalb der Führungsschiene unabhängig voneinander verfahren werden. Im Gegensatz zu einer drahtgebundenen Lösung zur Steuerung der einzelnen Trennwandelemente, ist die Komplexität des Aufbaus des Steuerungssystems unabhängig von der Anzahl der Trennwandelemente, da kein zusätzlicher Verdrahtungsaufwand notwendig ist. Zudem ist es vorstellbar, dass mehrere anfahrbare Sammelparkboxen für die Trennwandelemente auf einfache Art und Weise innerhalb des Gesamtsystems angebracht werden, in denen die Trennwandelemente bei Nichtbenutzung positioniert werden. Ebenfalls kann vorgesehen sein, dass die Trennwandelemente über zusätzliche Aktoren verfügen, die über einen eindeutigen zusätzlichen Identifikationskode durch die untergeordneten Steuerungseinheiten ansteuerbar sind. Dabei ist es vorstellbar, dass die einzelnen Trennwandelemente über Aktoren, wie zum Beispiel Heizelemente, Lichtelemente, Ventilatoren, Bildschirmelemente, Lautsprecher oder Sonnenblendschutzelemente verfügen. Zudem besteht die Möglichkeit, dass der Datenaustausch paketorientiert zwischen der zentralen Steuerungseinheit und den untergeordneten Steuerungseinheiten erfolgt. Damit ist es auch möglich, dass mehrere Funktionalitäten der Aktoren simultan durch die untergeordneten Steuerungseinheiten ausgeführt werden können.

Der Erfindung liegt ferner die Aufgabe zugrunde, ein Verfahren der eingangs genannten Art bereit zu stellen, welches die Funktionssicherheit einer gattungsgemäßen Trennwandanlage, insbesondere bei elektrischen Störungen, erhöht. Diese Aufgabe wird erfindungsgemäß dadurch gelöst, dass im Falle einer energetischen Unterbrechung, die untergeordneten Steuerungseinheiten anhand der Positionsdatenerfassungseinheiten die jeweiligen Positionsdaten nach Wiedereinsetzung der energetischen Versorgung an die zentrale Steuereinheit übermitteln.

Das erfindungsgemäße Verfahren weist die bereits im Zusammenhang mit der erfindungsgemäßen Vorrichtung erläuterten Vorteile auf.

Vorteilhafterweise können die Positionsdaten bei einem manuellen Verschieben der Trennwände während einer energetischen Unterbrechung durchgängig messtechnisch erfasst werden, da die Positionsdatenerfassungseinheiten über einen Energiespeicher, insbesondere einen wiederaufladbaren Energiespeicher verfügen (Variante I). Damit sind auch Systeme nutzbar, die die relative Position der einzelnen Trennwandelemente messtechnisch erfassen, wie dies zum Beispiel durch angebrachte Inkrementalgeber (Drehgeber) an einem Laufwagen erfolgen kann. Zudem ist es ebenfalls möglich, die absolute Position der Trennwandelemente durch einen angebrachten Positionskode auf der Führungsschiene messtechnisch zum Beispiel durch einen an dem Laufwagen angebrachten optischen Sensor zu erfassen (Variante II). Durch die erfindungsgemäße Kombination dieser Möglichkeiten der Positionserfassung kann dadurch eine Kollision der Trennwandelemente im Falle eines Wiedereinschaltens der zentralen Steuerungseinheit und/oder der energetischen Versorgung der Versorgungsschienen sicher vermieden werden, da die tatsächlich aktuellen Positionsdaten der Trennwandelemente an die zentrale Steuerungseinheit nach einer Wiedereinsetzung der energetischen Versorgung übermittelt werden und damit die zentrale Steuerungseinheit ein Verfahren der einzelnen Trennwandelemente kollisionsfrei durchführen kann. Folglich wird die Funktionssicherheit der Gesamtanlage durch das erfindungswesentliche Verfahren deutlich verbessert.
Weitere Vorteile, Merkmale und Einzelheiten der Erfindung ergeben sich aus der nachfolgenden Beschreibung in der unter Bezugnahme auf die Zeichnungen mehrere Ausführungsbeispiele der Erfindung im Einzelnen beschrieben sind.

Es zeigen:
- Figur 1:: ein Bockschaltbild einer erfindungsgemäßen Steuerung,
- Figur 2:: eine schematische Ansicht des erfindungsgemäßen Trennwandsystems,
- Figur 3:: eine schematische Vorderansicht einer Führungsschiene mit einem in ihr eingebrachten Antriebsmotor und
- Figur 4:: eine rein schematische Seitenansicht eines Laufwagens mit einem an ihm angebrachten Trennwandelement.

In der Figur 1 ist ein Steuerungssystem 1 mit einer zentralen Steuerungseinheit 10 und untergeordneten Steuerungseinheiten 11 für die jeweiligen Trennwandelemente 21 wiedergegeben, die über schematisch dargestellte Datenkanäle 12, die physikalisch drahtlose und/oder elektrischleitende Verbindungen umfassen, miteinander kommunizieren. Dabei werden Daten über die bereits erwähnten Übertragungsverfahren von der zentralen Steuerungseinheit an die einzelnen untergeordneten Steuerungseinheiten 11 gesendet. Ebenso können die untergeordneten Steuerungseinheiten 11 Daten an die zentrale Steuerungseinheit 10 senden, so dass eine gesicherte Datenkommunikation durch ein Quittieren der Daten durch die untergeordneten Steuerungseinheiten 11 an die zentrale Steuerungseinheit 10 und umgekehrt möglich ist.
Figur 2 zeigt einen schematischen Aufbau einer Trennwandanlage 2, die über ein Steuerungssystem 1 - wie in Figur 1 beschrieben - verfügt. Die einzelnen Trennwandelemente 21 verfügen dabei über untergeordnete Steuerungseinheiten 11 und über Aktoren 26, die in oder an den einzelnen Trennwandelementen 21 angeordnet sind. Die energetische Versorgung der Aktoren 26 und ggf. des Antriebmotors 22 erfolgt dabei durch eine elektrische Verbindung 27, die die untergeordnete Steuerungseinheit 11 mit den Aktoren 26 elektrisch verbindet. Die untergeordnete Steuerungseinheit 11 ist dabei über eine elektrische Verbindung 27 mit einem Laufwagen 42 verbunden. An dem oder den (zwei oder mehrere) Laufwagen 42 ist jeweils ein Trennwandelement 21 im Wesentlichen hängend befestigt. Die jeweiligen Laufwagen 42 selbst sind in der Führungsschiene 23 beweglich gelagert. In oder an dem Laufwagen 42 angebrachte Stromabnehmer, insbesondere angebrachte Schleifkontakte, greifen die an den Versorgungsschienen 24 anliegende Spannung ab. Damit können die Aktoren 26 über die Versorgungsschiene 24 mit elektrischer Energie versorgt werden. Zum Austausch von Daten existiert zwischen den untergeordneten Steuerungseinheiten 11 und den Aktoren 26 jeweils ein Datenkanal 12. Zudem soll an dieser Stelle erwähnt werden, dass in der Figur 2 verschiedene Datenübermittlungsmethoden zwischen den untergeordneten Steuerungseinheiten 11 und der zentralen Steuerungseinheit 10 zum Einsatz kommen können. Dieses wird jedoch in der Realität normalerweise nicht geschehen, um einen homogenen Systemaufbau sicherzustellen und somit eine Reduzierung der Kosten der Trennwandanlage erfolgen kann. Die Möglichkeit als solche existiert jedoch, so dass auch hier verschiedene Ausprägungen der Datenkanäle 12 in einem Steuerungssystem 1 zum Tragen kommen können. Dementsprechend können die Trennwandelemente 21 wie in Figur 2 beschrieben entweder über eine Datenleitung 12.1 oder über modulierte Daten 12.2 auf der Versorgungsschiene 24 oder über eine Funkverbindung 12.3 untereinander Daten austauschen. Die energetische Versorgung der Antriebsmotoren 22 als auch der untergeordneten Steuerungseinheiten 11 und den Aktoren 26 erfolgt über eine Versorgungsschiene 24. In der Figur 2 sind die Antriebsmotoren 22 mittels der Laufwagen 42 in den Führungsschienen 23 angeordnet. Ebenso ist es denkbar, dass die Antriebsmotoren 22 in den Trennwandelementen 21 angeordnet sind und über ein Getriebe verfügen, das mit den Laufwagen 42 bzw. der Führungsschiene 23 mechanisch gekoppelt ist. Auch ein Anbringen einer zusätzlichen Führungsschiene auf dem Boden ist vorstellbar, welche mit einem am unteren Ende der Trennwandelemente 21 angebrachten Laufwagen 42 zusammenwirken. Dieser Laufwagen 42 kann dann ebenso über ein Getriebe oder dergleichen mit einem Antriebsmotor 22 angetrieben werden.

Figur 3 stellt eine schematische Vorderansicht der Führungsschiene 23 dar, in der sich ein Antriebsmotor 22 innerhalb eines Laufwagens 42 befindet. Die elektrisch leitenden Antriebsräder 30 befinden sich jeweils auf einer Versorgungsschiene 24, die elektrisch isoliert in der Führungsschiene 23 angebracht sind. Hierdurch werden u. a. die die Aktoren 26 und die Antriebsmotoren 22 mit elektrischer Energie versorgt. Auch versorgt die Versorgungsschiene 24 die untergeordneten Steuerungseinheiten 11 und die Aktoren 26 energetisch, die sich in den einzelnen Trennwandelementen 21 befinden. Zudem verfügt der Laufwagen 42, insbesondere der Antriebsmotor 22, über eine Positionsdatenerfassungseinheit 25 mit einem an dem Antriebsmotor 22 angebrachten Sensor 41, der einen auf der Führungsschiene 23 angebrachten Barcode auslesen kann. Diesem Barcode können absolute Längenangaben entnommen werden, so dass die zentrale Steuerungseinheit immer, d. h. auch nach einem Stromausfall, die genaue Position der einzelnen Trennwandelemente 21 kennt.
In der Figur 4 ist die Vorderansicht eines Antriebsmotors 22, an dem ein Trennwandelement 21 angebracht ist, gezeigt. Eine Positionsdatenerfassungseinheit 25, die an dem Antriebsmotor 22 angebracht ist, verfügt über einen Sensor 41 und einen Energiespeicher 40. Der Sensor 41 kann dabei aus einem optischen Messsensor, insbesondere einem Scanner bestehen, der einen an der Führungsschiene 23 angebrachten Barcode auslesen kann, um somit die Position der einzelnen Trennwandelemente 21 zu ermitteln. Ebenfalls ist es denkbar, dass sich an dieser Stelle ein Sensor befindet, der es ermöglicht, einen Widerstandswert durch eine auf der Führungsschiene 23 angebrachte Widerstandsbahn zu erfassen. Dieser Wert kann dann der zentralen Steuerungseinheit 10 und/oder der untergeordneten Steuerungseinheit 11 übermittelt werden, die dadurch die genaue Position die einzelnen Trennwandelemente 21 ermitteln kann. Eine zusätzliche Möglichkeit der Positionsdatenerfassung besteht darin, die Bewegung der einzelnen Trennwandelemente 21 über eine relative Bewegung durch einen z. B. an dem Laufwagen 42 angebrachten Schrittzähler messtechnisch zu erfassen. Hierzu kann z. B. ein Drehmessgeber an einer Motorwelle des Antriebsmotors 22 vorgesehen sein. Die erfassten Werte werden ebenso der zentralen Steuerungseinheit 10 und/oder der untergeordneten Steuerungseinheit 11 übermittelt. Dabei können die Energiespeicher 40, die bevorzugt wiederaufladbaren Energiespeichern 40 umfassen, die Positionsdatenerfassungseinheiten 25 bei einer energetischen Unterbrechung weiterhin mit Energie versorgen, so dass die Positionsdaten durchgängig, auch bei einer manuellen Verschiebung der Trennwandelemente 21, erfasst werden. Dadurch können in beiden Fällen, auch unabhängig von einem Betriebszustand des Gesamtsystems, die Positionen der Trennwandelemente 21 zuverlässig bestimmt werden, insbesondere nach einem Wiedereinschalten der energetischen Versorgung. Zudem ist es denkbar, dass die energetische Versorgung der Antriebsmotoren 22 über Schleifkontakte 31 erfolgt, die sich an den Antriebsrädern 30 des Antriebsmotors 22 befinden und formschlüssig an einer in der Führungsschiene 23 angebrachte elektrifizierte Schiene anliegen. Um die Versorgungsschiene 24 von der Führungsschiene 23 galvanisch zu trennen, kann vor Anbringung der Versorgungsschiene 24 eine Isolationsschicht auf die Führungsschiene aufgedampft werden. Zudem ist eine seitliche Anbringung der Versorgungsschiene 24 an die Führungsschiene 23 denkbar, deren Versorgungs-spannung durch an den Laufwagen 42 angebrachte Kohlebürsten abgegriffen werden kann.

### Bezugszeichenliste

- 1: Steuerungssystem
- 2: Trennwandanlage
- 10: zentrale Steuerungseinheit
- 11: untergeordnete Steuerungseinheit
- 12: Datenkanal
- 12.1: Datenleitung
- 12.2: modulierte Daten
- 12.3: Funkverbindung
- 21: Trennwandelement
- 22: Antriebsmotor
- 23: Führungsschiene
- 24: Versorgungsschiene
- 25: Positionsdatenerfassungseinheit
- 26: Aktor
- 27: elektrische Verbindung
- 30: Antriebsrad
- 31: Schleifkontakt
- 40: Energiespeicher
- 41: Sensor
- 42: Laufwagen

## Patentansprüche

1. Trennwandanlage (2) mit einem Steuerungssystem (1), welche Trennwandanlage (2) über einzelne verfahrbare Trennwandelemente (21) verfügt, die jeweils eine untergeordnete Steuerungseinheit (11) aufweisen und zu einer geschlossenen Trennwand anordbar sind, wobei jedes Trennwandelement (21) in einer Führungsschiene (23) der Trennwandanlage (2) verfahrbar ist und hierzu über einen Antriebsmotor (22) zum Verfahren des Trennwandelements (21) verfügt, wobei die untergeordneten Steuerungseinheiten (11) mit einer Positionsdatenerfassungseinheit (25) ausgestattet sind, die unabhängig von einem Betriebszustand, insbesondere bei einer energetischen Unterbrechung, des Steuerungssystems (1) die Position der Trenn-wandelemente (21) erfassen, wobei eine relative Positionserkennung durch einen an der untergeordneten Steuerungseinheit (11) angebrachten Schrittzähler erfolgt, der bei einem Verfahren eines Trennwandelementes (21) Impulse oder Signale an die untergeordnete Steuerungseinheit (11) weiterleitet, **dadurch gekennzeichnet, dass** die Führungsschiene (23) über einen Positionskode verfügt und dadurch eine absolute Positionsbestimmung der einzelnen Trennwandelemente (21) ermöglichbar ist, und dass die Positionsdatenerfassungseinheiten (25) und/oder die untergeordneten Steuerungseinheiten über einen Energiespeicher (40), insbesondere wiederaufladbare Energiespeicher (40), verfügen.

2. Trennwandanlage (2) nach Anspruch 1,
**dadurch gekennzeichnet,**
**dass** die energetische Versorgung der Antriebsmotoren (22) und/oder der untergeordneten Steuerungseinheiten (11) über zumindest eine Versorgungsschiene (24) erfolgt, wobei die Versorgungsschiene (24) im Bereich der Führungsschiene (23) angeordnet ist.

3. Trennwandanlage (2) nach Anspruch 1 oder 2,
**dadurch gekennzeichnet,**
**dass** ein bidirektionaler Datenaustausch zwischen einer zentralen Steuerungseinheit (10) und den untergeordneten Steuerungseinheiten (11) der Trennwandelemente (21) erfolgt.

4. Trennwandanlage (2) nach Anspruch 1 bis 3,
**dadurch gekennzeichnet,**
**dass** der Datenaustausch über einen Datenkanal (12) erfolgt, der als Datenleitung (12.1) und/oder modulierte Daten auf der Versorgungsschiene (24, 12.2) und/oder eine Funkverbindung (12.3) ausgestaltet ist.

5. Trennwandanlage (2) nach einem der vorhergehenden Ansprüche,
**dadurch gekennzeichnet,**
**dass** die Trennwandelemente (21) entlang der Führungsschienen (23) auch manuell verfahrbar sind.

6. Trennwandanlage (2) nach einem der vorhergehenden Ansprüche,
**dadurch gekennzeichnet,**
**dass** die Positionsdatenerfassungseinheiten (25) und/oder die untergeordneten Steuerungseinheiten (11) über Sensoren (41), insbesondere Positionssensoren (41), verfügen.

7. Trennwandanlage (2) nach einem der vorhergehenden Ansprüche,
**dadurch gekennzeichnet,**
**dass** die untergeordneten Steuerungseinheiten (11) über zumindest einen eindeutigen Identifikationskode verfügen, welcher die Trennwandelemente (21) eindeutig steuerungsmäßig charakterisiert.

8. Trennwandanlage (2) nach einem der vorhergehenden Ansprüche,
**dadurch gekennzeichnet,**
**dass** die Trennwandelemente (21) über zusätzliche Aktoren (26) verfügen, die über einen eindeutigen zusätzlichen Identifikationskode durch die untergeordneten Steuerungseinheiten (11) steuerbar sind.

9. Verfahren zum Betrieb einer Trennwandanlage (2) nach Anspruch 1, die über einzelne in einer Führungsschiene (23) verfahrbare Trennwandelemente (21) und über ein Steuerungssystem (1) verfügt, das eine zentrale Steuereinheit (10) und untergeordnete Steuereinheiten (11) in den Trennwandelementen (21) aufweist, die bidirektional auch Positionsdaten untereinander austauschen, wobei die untergeordneten Steuerungseinheiten (11) mit einer Positionsdatenerfassungseinheit (25) ausgestattet sind, wobei die Positionsdatenerfassungseinheiten und/oder die untergeordneten Steuerungseinheiten (11) über einen Energeispeicher (23), insbesondere über einen wiederaufladbare Energiespeicher verfügen, und wobei die Führungsschiene (23) über eine Positionskode verfügt, durch den eine absolute Positionsbestimmung der einzelnen Trennwandelemente (21) ermöglicht wird, oder eine relative Positionserkennung durch einen an der untergeordneten Steuerungseinheit (11) angebrachten Schrittzähler erfolgt, der bei einem Verfahren eines Trennwandelementes (21) Impulse oder Signale an die untergeordnete Steuerungseinheit (11) weiterleitet,
**dadurch gekennzeichnet,**
**dass** im Falle einer energetischen Unterbrechung, die untergeordneten Steuerungseinheiten (11) anhand der Positionsdatenerfassungseinheiten (25) die jeweiligen Positionsdaten nach Wiedereinsetzung der energetischen Versorgung an die zentrale Steuerungseinheit (10) übermitteln, und die tatsächlich aktuellen Positionsdaten der Trennwandelemente (21) aus der Positionsbestimmung nach Wiedereinsetzung der energetischen Versorgung an die zentrale Steuerungseinheit übermittelt werden.

## Claims

1. A partitioning wall installation (2) including a control system (1), wherein the partitioning wall installation (2) is provided with individually displaceable partitioning wall elements (21), which respectively include a subordinate control unit (11) and may be disposed to form a closed partitioning wall, wherein each partitioning wall element (21) is displaceable within a guiding rail (23) of the partitioning wall installation (2) and is provided for this purpose with a drive motor (22) for displacing the partitioning wall element (21), wherein the subordinate control units (11) are equipped with a position data acquisition unit (25), which, independently of an operating condition of the control system (1), in particular in the event of an energy supply interruption, detects the position of the partitioning wall elements (21), wherein a relative position detection is realized by means of a step counter, which is affixed to the subordinate control unit (11), which counter, during a displacement of a partitioning wall element (21), forwards pulses or signals to the subordinate control unit (11),
**characterized in that** the guiding rail (23) is provided with a position code, and thereby allows for an absolute position determination of the individual partitioning wall elements (21), and **in that** the position data acquisition units (25) and/or the subordinate control units are provided with an energy accumulator (40), in particular with a rechargeable energy accumulator (40).

2. The partitioning wall installation (2) according to claim 1,
**characterized in**
**that** the energy supply of the drive motors (22) and/or of the subordinate control units (11) is realized via at least one supply track (24), wherein the supply track (24) is disposed in the area of the guiding rail (23).

3. The partitioning wall installation (2) according to claim 1 or 2,
**characterized in**
**that** a bidirectional data exchange is realized between a central control unit (10) and the subordinate control units (11) of the partitioning wall elements (21).

4. The partitioning wall installation (2) according to claim 1 to 3,
**characterized in**
**that** the data exchange is realized via a data channel (12), which is configured as a data line (12.1.) and/or as data modulated onto the supply track (24, 12.2) and/or as a radio communication link (12.3).

5. The partitioning wall installation (2) according to any of the preceding claims,
**characterized in**
**that** the partitioning wall elements (21) are also manually displaceable along the guiding rails (23)

6. The partitioning wall installation (2) according to any of the preceding claims,
**characterized in**
**that** the position data acquisition units (25) and/or the subordinate control units (11) are provided with sensors (41), in particular with position sensors (41).

7. The partitioning wall installation (2) according to any of the preceding claims,
**characterized in**
**that** the subordinate control units (11) have at least one unique identification code, which in terms of the control unambiguously characterizes the partition wall elements (21).

8. The partitioning wall installation (2) according to any of the preceding claims,
**characterized in**
**that** the partitioning wall elements (21) are provided with additional actuators (26), which are controllable by the subordinate control units (11) via a unique identification code.

9. A method for operating a partitioning wall installation (2) according to claim 1, which is provided with individual partitioning wall elements (21), which are displaceable in a guiding rail (23), and with a control system (1), which includes a central control unit (10) and subordinate control units (11) in the partitioning wall elements (21), which bi-directionally exchange position data among each other, wherein the subordinate control units (11) are equipped with a position data acquisition unit (25), wherein the position data acquisition units and/or the subordinate control units (11) are provided with an energy accumulator (40), in particular with a rechargeable energy accumulator, and wherein the guiding rail (23) is provided with a position code, which allows for an absolute position determination of the individual partitioning wall elements (21), or a relative position detection is realized by means of a step counter, which is affixed to the subordinate control unit (11), which, during a displacement of a partitioning wall element (21), forwards impulses or signals to the subordinate control unit (11),
**characterized in**
**in that**, in the event of failing energy supply, the subordinate control units (11), based on the position data acquisition units (25), transmit the respective position data to the central control unit (10) once the energy supply is restored, and the actual current position data of the partitioning wall elements (21) are transmitted to the central control unit from the position determination after the energy supply has been restored.

## Revendications

1. Installation de paroi de séparation (2) avec un système de contrôle (1), laquelle installation de paroi de séparation (2) est pourvue d'éléments de paroi de séparation (21), qui sont individuellement déplaçables et respectivement présentent une unité de contrôle subordonnée (11) et peuvent être agencés pour former une paroi de séparation fermée, chaque élément de paroi de séparation (21) étant déplaçable dans un rail de guidage (23) de installation de paroi de séparation (2) et est pourvu à cet effet d'un moteur d'entraînement (22) pour le déplacement de élément de paroi de séparation (21), les unités de contrôle (11) subordonnées étant équipées d'une unité de détection de données de position (25) qui détecte la position des éléments de paroi de séparation (21) indépendamment d'une condition d'opération du système de contrôle (1), surtout indépendamment d'une interruption d'énergie, une reconnaissance de la position relative s'effectuant par l'intermédiaire d'un compteur de pas agencé sur l'unité de contrôle subordonnée (11), lequel, lors d'un déplacement de l'élément de paroi de séparation (21), retransmet des impulsions ou des signaux vers l'unité de contrôle subordonnée (11),
**caractérisée en ce que** le rail de guidage (23) est pourvu d'un code de position et permet ainsi une détermination de la position absolue des éléments de paroi de séparation (21) individuels, et **en ce que** les unités de détection de données de position (25) et/ou les l'unités de contrôle subordonnées sont pourvues d'un accumulateur d'énergie (40), surtout d'un accumulateur d'énergie (40) rechargeable.

2. Installation de paroi de séparation (2) selon la revendication 1,
**caractérisée en ce**
**que** l'alimentation en énergie des moteurs d'entraînement (22) et/ou des unités de contrôle subordonnées (11) s'effectue par l'intermédiaire d'au moins un rail d'alimentation (24), le rail d'alimentation (24) étant agencé dans la région du rail de guidage (23).

3. Installation de paroi de séparation (2) selon la revendication 1 ou 2,
**caractérisée en ce**
**qu'**un échange de données bidirectionnel s'effectue entre une unité de contrôle centralisée (10) et les unités de contrôle subordonnées (11) des éléments de paroi de séparation (21).

4. Installation de paroi de séparation (2) selon les revendications 1 à 3,
**caractérisée en ce**
**que** l'échange de données s'effectue via un canal à données (12), lequel est aménagé comme ligne de données (12.1) et/ou comme données modulées sur le rail d'alimentation (24, 12.2) et/ou comme une connexion radio (12.3).

5. Installation de paroi de séparation (2) selon l'une des revendications précédentes,
**caractérisée en ce**
**que** les éléments de paroi de séparation (21) sont aussi bien manuellement déplaçables le long des rails de guidage (23).

6. Installation de paroi de séparation (2) selon l'une des revendications précédentes,
**caractérisée en ce**
**que** les unités de détection de données de position (25) et/ou les unités de contrôle subordonnées (11) sont pourvues de capteurs (41), tout particulièrement de capteurs de position (41).

7. Installation de paroi de séparation (2) selon l'une des revendications précédentes,
**caractérisée en ce**
**que** les unités de contrôle subordonnées (11) sont pourvues d'au moins un code d'identification unique, lequel caractérise les éléments de paroi de séparation (21) sans équivoque au niveau du contrôle.

8. Installation de paroi de séparation (2) selon l'une des revendications précédentes,
**caractérisée en ce**
**que** les éléments de paroi de séparation (21) sont pourvus d'actionneurs additionnels (26), lesquels sont contrôlables via un code d'identification unique additionnel par l'intermédiaire des unités de contrôle subordonnées (11).

9. Méthode pour l'opération d'une installation de paroi de séparation (2) selon la revendication 1, laquelle est pourvue d'éléments de paroi de séparation (21), qui sont individuellement déplaçable dans un rail de guidage (23), et d'un système de contrôle (1), lequel présente une unité de contrôle centralisée (10) et des unités de contrôle subordonnées (11) dans les éléments de paroi de séparation (21), lesquelles échangent entre elles bi-directionnellement aussi des données de position, les unités de contrôle subordonnées (11) étant équipées d'une unité de détection de données de position (25), les unités de détection de données de position et/ou les unités de contrôle subordonnées (11) étant pourvues d'un accumulateur d'énergie (40), surtout d'un accumulateur d'énergie rechargeable, et le rail de guidage (23) étant pourvu d'un code de position, par l'intermédiaire duquel une détermination de la position absolue des éléments de paroi de séparation (21) individuels est possible, ou une reconnaissance d'une position relative s'effectue par l'intermédiaire d'un compteur de pas agencé sur l'unité de contrôle subordonnée (11), lequel, lors d'un déplacement d'un élément de paroi de séparation (21), retransmet des impulsions ou des signaux vers l'unité de contrôle subordonnée (11),
**caractérisée en ce**
**qu'**en cas d'une interruption d'énergie, les unités de contrôle subordonnées (11) transmettent les données de position respectives vers l'unité de contrôle centralisée (10) au moyen des unités de détection de données de position (25) après la restitution de l'alimentation en énergie, et les vraies données de position courantes des éléments de paroi de séparation (21) sont transmises depuis la détermination de la position à l'unité de contrôle centralisée après la restitution de l'alimentation de l'énergie.
